# EUROPÄISCHE PATENTSCHRIFT

(11) **EP 0 236 798 B1**
(45) Veröffentlichungstag und Bekanntmachung des Hinweises auf die Patenterteilung: **04.10.1989**
(21) Anmeldenummer: 87102207.5
(22) Anmeldetag: 17.02.1987
(51) Int. Cl.: B41J 3/12

(54) **Nadeldruckkopf mit ringförmig angeordneten Klappankermagneten und Verfahren zur Montage des Nadeldruckkopfes**
Needle print head provided with annularly arranged clapper-style armatures of electromagnets, and method of assembling the print head
Tête d'impression à aiguilles avec armatures basculantes d'aimants, disposées en forme annulaire et procédé pour l'assemblage de celle-ci

(30) Priorität: 11.03.1986 DE 3608065
(43) Veröffentlichungstag der Anmeldung: 16.09.1987
(73) Patentinhaber: Siemens Nixdorf Informationssysteme Aktiengesellschaft, 33102 Paderborn (DE)
(72) Erfinder: Hilkenmeier, Jürgen, 4790 Paderborn (DE); Volke, Hans Werner, D-4796 Salzkotten (DE)
(74) Vertreter: Schaumburg, Thoenes & Thurn

(56) Entgegenhaltungen:
- US-A- 4 009 772
- US-A- 4 501 506
- US-A- 4 571 101

## Beschreibung

Die Erfindung betrifft einen Nadeldruckkopf nach dem Oberbegriff des Patentanspruchs 1.

Die US-A-4 009 772 zeigt einen Nadeldruckkopf dieser Art. Seine Klappankermagnete sind auf einem Kreis so angeordnet, daß die Klappanker mit ihren auf die Drucknadeln einwirkenden Enden zum Kreismittelpunkt gerichtet sind. Die Drucknadeln aller Klappankermagnete bilden ein Bündel, das in dem Führungskörper so geführt wird, daß sie an seinem am Austrittsende vorgesehenen Mundstück in einer vorgegebenen Verteilung austreten, die dem jeweiligen Druckprinzip, z.B. Mosaikdruck, angepaßt, ist. Zwischen den Enden der Klappanker und dem Mundstück erfahren die Drucknadeln eine Krümmung, die je nach Lage der einzelnen Mündungsöffnung relativ zu der Mittelachse der Ringanordnung der Klappankermagnete mehr oder weniger stark sein kann. Damit ist auch eine entsprechend unterschiedliche Länge der Drucknadeln verbunden. Diese Unterschiede führen zu unterschiedlichen Reibungen der Drucknadeln in ihren Führungen, wodurch sich wiederum Unterschiede der Arbeitsgeschwindigkeiten der Drucknadeln ergeben. Um den Übergang von einer Kreisanordnung der Nadelanfänge auf eine vom Kreis abweichende, meist geradlinige Anordnung der Nadelenden günstiger zu gestalten, kann die Ringanordnung der Klappankermagnete beispielsweise auch oval sein. Dies führt aber zu einer umständlicheren und kostspieligeren Herstellung des Na deldruckopfes und beseitigt die vorstehend aufgezeigten Probleme nur unvollständig. Um die Drucknadeln in dem Führungskörper geradlinig zu führen, müßten sie an ihren Anfängen entsprechend ihrer Lage am Mundstück angeordnet sein, jedoch wären dann unterschiedlich lange Klappanker erforderlich. Auch diese Lösung würde die Montage des Nadeldruckkopfes erheblich erschweren. Es wäre auch möglich, die Klappankermagnete selbst nicht auf einer regelmäßig gekrümmten Linie, sondern mit unterschiedlichen Abständen zum Drucknadelbündel so anzuordnen, daß sich unterschiedlich lange Klappanker erübrigen würden. Auch dies würde aber die Herstellung des Nadeldruckkopfes verteuern.

Es ist Aufgabe der Erfindung, eine möglichst einfache Konstruktion für einen Nadeldruckkopf anzugeben, die eine weitgehend gerade und symmetrische Drucknadelführung gewährleistet und ein unkompliziertes Montieren des Nadeldruckkopfes gestattet.

Die Erfindung löst diese Aufgabe durch die Merkmale des Patentanspruchs 1. Vorteilhafte Weiterbildungen sind Gegenstand der Unteransprüche.

Bei einem Nadeldruckkopf dieser Art ermöglicht der Führungskörper eine Vormontage der Klappanker mit an ihnen befestigten Drucknadeln, so daß die Einheit aus Klappankern, Drucknadeln und Führungskörper in die Halterung des Nadeldruckkopfes eingesetzt werden kann. Damit wird eine Vereinfachung bei der Montage der Klappanker bzw. ihrer Magnete erreicht, denn sie können in der ersten Stellung des Führungskörpers in dessen Schlitzöffnungen relativ zueinander so ausgerichtet werden, daß eine möglichst geradlinige Führung der Drucknadeln zwischen den Klappankerenden und dem Mundstück des Führungskörpers erreicht werden kann. Selbst ein solches Ausrichten ist aber überflüssig, wenn, die gegenseitigen Winkelabstände der Schlitzöffnungen so getroffen sind, daß sich automatisch eine Lage der Klappanker ergibt, in der ihre Enden die Drucknadeln in einer Verteilung halten, die der Verteilung am Mundstück des Nadeldruckkopfes entspricht oder ihr nahekommt. Dieser Lage der Klappanker kann dann die Position ihrer Magnete leicht angepaßt werden. Dies gilt auch für solche Nadeldruckköpfe, bei denen die Klappankerenden mit den Drucknadeln im Betrieb nicht fest verbunden sind.

Demgemäß ist ein Montageverfahren für den Nadeldruckkopf, bei dem der Führungskörper mit den in ihn angeordneten Drucknadeln in die Halterung eingeschoben wird, entsprechend Patentanspruch 6 ausgebildet.

Dieses Montageverfahren verdeutlicht die Vereinfachung und Verbilligung der Herstellung eines Nadeldruckkopfes durch die Mehrfachnutzung des Führungskörpers. Wenn der Führungskörper mit den an ihm befestigten Klappankern und Drucknadein in die Halterung des Nadeldruckkopfes eingesetzt ist, können die Klappankerenden so justiert werden, daß sie eine vorgegebene Betriebslage einnehmen. Dies bedeutet, daß die Klappanker mit ihrer jeweiligen Magnetanordnung verbunden werden, wobei sie erforderlichenfalls in ihrer Längsrichtung zu justieren sind oder aber die Magnetanordnungen selbst so eingestellt werden können, daß die Drucknadeln im Führungskörper einen Verlauf erhalten, der nur von der Geometrie der Nadelführungen bestimmt wird. Anschließend an diese Montage der Klappanker kann dann der Führungskörper in seine eigentliche Betriebsstellung geschoben werden, in der die Klappankerenden freigegeben werden, so daß sie im Betrieb nicht durch die Schlitzöffnungen des Führungskörpers behindert werden.

Eine sehr vorteilhafte Weiterbildung der Erfindung zeichnet sich dadurch aus, daß jeder Klappanker einen Schlitz zur Aufnahme einer eine Drucknadel tragenden und das Klappankerende bildenden Klappankerverlängerung enthält. Dies bedeutet, daß jeder Klappanker aus zwei Teilen besteht, nämlich dem eigentlichen, zum jeweiligen Magnetkreis gehörenden Abschnitt und einer Verlängerung, die keinen Teil des Magnetkreises bilden muß, sondern lediglich als Halter für die jeweilige Drucknadel dient. Diese Weiterbildung der Konstrucktion bietet den wesentlichen Vorteil, daß zunächst die Klappankermagnete in der Halterung des Nadeldruckkopfes komplett montiert werden können, wonach die Klappankerverlängerungen mit den Drucknadeln zusammen mit dem Führungskörper in die Halterung eingesetzt werden. Nach diesem Einsetzen können dann die Klappankerverlängerungen mit dem jeweiligen anderen Klappankerteil verbunden, insbesondere verschweißt oder verlötet werden. Dadurch ist es möglich, bei diesem Verbindungsvorgang der Klappankerteile automatisch eine untershiedliche Länge der Klappanker zu verwirklichen, so daß dadurch keine besonderen Maßnahmen zur Anordnung und Führung der Drucknadeln auf geraden Linien erforderlich sind.

Die Erfindung wird im folgenden an Hand eines in den Figuren dargestellten Ausführungsbeispiels beschrieben. Es zeigen:
Fig. 1 eine Schnittdarstellung eines Nadeldruckkopfes in einer Montagestellung,
Fig. 2 eine Schnittdarstellung ähnlich Fig. 1, jedoch für einen fertig montierten Nadeldruckkopf in Betriebsstellung,
Fig. 3 eine Draufsicht auf die Einheit aus Führungskörper, Drucknadeln und Klappankerenden in Verbindung mit jeweils zweiten Klappankerteilen und
Fig. 4 eine Einzelheit aus Fig. 3.

In Fig. 1 und 2 ist einem Querschnitt ein Nadeldruckkopf dargestellt, wobei die Schnittebene so gelegt ist, daß in der jeweils oberen Hälfte ein Klappankermagnet im Querschnitt und in der jeweils unteren Hälfte ein Klappankermagnet in der Seitenansicht zu erkennen ist. Wesentliche Teile des Nadeldruckkopfes sind ein ringförmiges, einseitig offenes Bechergehäuse 10, ein rohrförmiger Führungskörper 12 für mehrere Drucknadeln 14 und eine Ringanordnung aus Klappankermagneten 16, die als Antriebe für Drucknadeln 14 vorgesehen sind. Die Klappankermagnete 16 haben ein ihnen gemeinsames Magnetjoch in Form einer Ringplatte 18, von der für jeden Klappankermagnet ein innerer und ein äußerer Jochschenkel 19 und 20 abstehen. Der jeweilige innere Jochschenkel 19 ist von einer Magnetspule 21 umgeben, bei deren Speisung mit einem elektrischen Strom jeweils ein Klappanker 22 zum inneren Jochschenkel 19 gezogen wird. Der Klappanker 22 ist mit einer Klappankerverlängerung 23 versehen, die zur Mitte der Ringanordnung hin ausgerichtet ist und jeweils eine Drucknadei 14 trägt.

Das Magnetjoch ist in das becherförmige Gehäuse 10 bezüglich der Darstellung in Fig. 1 und 2 von links her eingesetzt, und seine Ringplatte 18 ist in noch zu beschreibender Weise an dem Bechergehäuse 10 befestigt. Hierbei haben dann die Klappankermagnete 16 bei kreisförmiger Anordnung eine Lage, wie sie in der Draufsicht gemäß Fig. 3 für die einzelnen Klappanker 22 dargestellt ist.

Der Führungskörper 12 für die Drucknadeln 14 ist rohrförmig ausgebildet und enthält etwa in seiner Mitte eine Führungsplatte 13, mit der die Drucknadein 14 in einer vorgegebenen Lage relativ zueinander gehalten sind. Eine weitere Führungsplatte 15 ist an dem in Fig. 1 und 2 rechts liegenden Austrittsende des Führungskörpers 12 vorgesehen und bildet das Mundstück des Nadeldruckkopfes. Durch sie werden die Drucknadeln 14 in gleicher Weise geordnet wie mit der Führungsplatte 13, so daß sich insgesamt ein paralleler und geradliniger Verlauf der Drucknadeln 14 ergibt. Der Führungskörper 12 hat an seinem in Fig. 1 und 2 links liegenden Eintrittsende axiale Schlitze 26. Diese Schlitze dienen zur Aufnahme der Klappankerverlängerungen 23 bei der Montage des Nadeldruckkopfes, die im einzelnen noch erläutert wird.

Der Führungskörper 12 hat an seiner Außenseite eine Längsnut 30, in die eine Stellschraube 31 eingeschraubt werden kann, die in einer seitlichen Gewindebohrung eines vorspringenden Teils 11 des Bechergehäuses 10 vorgesehen ist. Der Führungskörper 12 kann in seiner in Fig. 1 gezeigten Lage durch Anziehen der Stellschraube 31 in dem Bechergehäuse 10 fixiert werden. Die Längsnut 30 ermöglicht auch eine Verschiebung des Führungskörpers 12 im Bechergehäuse 10 derart, daß die in Fig. 2 gezeigte Stellung erreicht wird, in der er gleichfalls durch Anziehen der Stellschraube 31 fixiert werden kann. Der Verschiebebereich des Führungskörpers 12 ist somit durch die Länge der Längsnut 30 begrenzt.

Wie erläutert, befindet sich der Führungskörper 12 gemäß Fig. 1 in einer Montagestellung und gemäß Fig. 2 in einer Betriebsstellung, in der seine Schlitze 26 die Klappankerverlängerungen 23 freigeben. In beiden Stellungen liegen die Drucknadeln 14 parallel zueinander mit geradlinigem Verlauf, so daß ihre Führungsreibung in allen Öffnungen der Führungsplatten 13 und 15 gleiche Werte hat und keine Geschwindigkeitsunterschiede in der Arbeitsweise auftreten.

Der Führungskörper 12 ermöglicht nun eine sehr schnelle und einfache Montage des Nadeldruckkopfes. Da er bezüglich der Darstellungen in Fig. 1 und 2 von links her in das Bechergehäuse 10 eingesetzt werden kann, ist es möglich, ihn vor dem Einsetzen in das Bechergehäuse 10 mit den Drucknadein 14 und den Klappankerverlängerungen 23 zu einer Einheit zusammenzubauen und diese Einheit dann in das Bechergehäuse 10 einzusetzen. Die Klappankerverlängerungen 23 werden hierzu in die Schlitze 26 des Führungskörpers 12 in der der Ringanordnung der Klappankermagnete entsprechenden Verteilung eingesetzt und bis zu den Enden der Schlitze 26 geführt. In dieser für alle Klappankerverlängerungen 23 übereinstimmenden Lage wird ein elastischer Ring, beispielsweise ein Gummi-O-Ring 32, auf das Eintrittsende des Führungskörpers 12 aufgezogen, so daß Klappankerverlängerungen 23 auf diese Weise in den Schlitzen 26 gehalten werden. Gleichzeitig liegen die zuvor an den Klappankerverlängerungen 23 befestigten Drucknadeln 14 in ihren Führungsplatten 13 und 15 stehen aus dem Mundstück des Führungskörpers 12 heraus.

Wenn nun die aus Führungskörper 12, Drucknadein 14 und Klappankerverlängerungen 23 bestehende Einheit von links her in das Bechergehäuse 10 eingesetzt ist, so liegen die Klappankerverlängerungen 23 auf den zuvor montierten Klappankern 22 oder in Schlitzen 42 (Fig. 3) der Klappanker 22. Dann wird in der in Fig. 1 dargestellten Stellung die Stellschraube 31 angezogen und der Führungskörper 12 in dem Bechergehäuse 10 auf diese Weise fixiert. Es können dann die Klappanker 22 der einzelnen Klappankermagnete 20 gleichartig an ihre inneren Jochschenkel 19 angedrückt werden, wozu in Fig. 1 ein Andruckring 34 gezeigt ist, der eine übereinstimmende Lage aller Klappanker 22 erzeugt. In dieser Lage können dann die Klappankerverlängerungen 23 mit den Klappankern 22 verbunden, insbesondere verlötet oder verschweißt werden. Es ist dabei möglich, die Klappankerverlängerungen 23 vor dem Verbindungsvorgang so auszurichten, daß die Abschnitte der Drucknadeln 14 zwischen der Führungsplatte 13 und den Klappenkerverlängerungen 23 genau parallel zueinander liegen, wodurch sich der insgesamt geradlinige und parallele Verlauf aller Drucknadeln 14 ergibt. Wenn die Klappankerverlängerungen 23 mit den Klappankern 22 dann verbunden sind, kann der elastische Ring 32 von dem Führungskörper 12 entfernt werden, und dieser wird dann ggf. nach Lösen der Stellschraube 31 in die in Fig. 2 gezeigte Betriebsstellung gezogen, in der er wiederum mit der Stellschraube 31 fixiert werden kann. Alle Klappanker 22, 23 haben dann infolge der zuvor beschriebenen übereinstimmenden Art ihrer Montage eine übereinstimmende Lage, so daß auch Lagen der Enden der Drucknadeln 14 am Mundstück übereinstimmen. Fig. 2 zeigt den oberen Klappankermagneten im stromlosen Zustand und den unteren Klappankermagneten im bestromten Zustand. Entsprechend ragt die untere Drucknadel 14 etwas aus dem Mundstück des Führungskörpers 12 heraus.

Fig. 2 zeigt als zusätzliches Element des Nadeldruckkopfes einen Anschlagring 36, der montiert ist, nachdem der als Hilfselement für die Montage dienende Andruckring 34 entfernt ist. Der Anschlagring 36 begrenzt die Hubbewegung der Klappanker 22 bei deren Rückzugsbewegung durch eine jeweilige Rückstellfeder 24 und ist mit der Ringplatte 18 des Magnetjoches bzw. mit dem Bechergehäuse 10 durch Schrauben 38 verschraubt. Jede Schraube 38 ist durch den Boden des Bechergehäuses 10 hindurchgeführt und in einer Gewindebuchse 39 verschraubt, die mit dem Anschlagring 36 verbunden ist. Zwischen der Gewindebuchse 39 und der Ringplatte 18 des Magnetjoches ist noch ein elastisches Element 40, beispielsweise eine Federplatte oder ein elastisch kompressibler Kunststoffring, vorgesehen, wodurch die Verbindung zwischen der Anschlagplatte 36 und der Ringplatte 18 des Magnetjoches bzw. dem Bechergehäuse 10 längenvariabel ist. Wenn beispielsweise drei derartige Schraubverbindungen vorgesehen sind, so kann die Hubbewegung der einzelnen Klappanker 22 justiert werden, indem der Anschlagring 36 durch mehr oder weniger starkes Festziehen der Schrauben 38 justiert wird.

Fig. 3 zeigt in einer Draufsicht schematisch einige der Klappanker 22, 23 des in Fig. 1 und 2 gezeigten Nadeldruckkopfes. Die Kiappankerverlängerungen 23 sind in die Schlitze 26 des Führungskörpers 12 eingesetzt, in denen sie mit geringem seitlichen Spiel gleiten können. Weiter sind Schlitze 42 in den Klappankern 22 vorhanden, in die die Klappankerverlängerungen 23 eingesteckt sind. Die Breite der Schlitze 42 ist geringfügig größer als die Dicke der Klappankerverlängerungen 23. Deshalb können die Klappanker verlängerungen 23 in den Schlitzen 42 geringfügig verkantet werden. Dies ist besonders deutlich in Fig. 4 zu erkennen, die einen Klappanker 22 und eine in ihn eingesteckte Klappankerverlängerung 23 in der Draufsicht zeigt.

Fig. 3 zeigt den elastischen Ring 32, der das Eintrittsende des Führungskörpers 12 umgibt, so daß die Klappankerverlängerungen 23 nicht aus den Schlitzen 26 herausfallen können.

In Fig. 3 ist das Drucknadelbündel mit den Drucknadeln 14 dargestellt, die relativ zueinander so angeordnet sind, wie es beispielsweise für den Austritt der Drucknadeln 14 aus dem Mundstück von Mosaikdruckern geläufig ist. Diese Anordnung der mit den Klappankerverlängerungen 23 verbundenen Drucknadelenden verdeutlicht, daß die Drucknadeln 14 über ihre gesamte Länge parallel zueinander und geradlinig verlaufen.

Bei der Montage des Nadeldruckkopfes ergibt sich die in Fig. 3 in der Draufsicht gezeigte Anordnung, bei der der elastische Ring 32 auf das Eintrittsende des Führungskörpers 12 aufgezogen ist. Beim Einsetzen in das Bechergehäuse 10, in das zuvor die Klappankermagnetanordnung eingesetzt wurde, gelangen die Klappankerverlängerungen 23 in die Schlitze 42 der Klappanker 22 und können in diesen so längsverschoben werden, daß sich die in Fig. 3 gezeigte Anordnung der Drucknadeln 14 relativ zueinander ergibt. Die die Drucknadeln tragenden Klappankerverlängerungen 23 müssen also nicht symmetrisch zueinander auf den Mittelpunkt der Kreisanordnung zeigen. Die Klappankerverlängerungen 23 können dann mit den Klappankern 22 verlötet oder verschweißt oder anderweitig mechanisch verbunden werden. Die entsprechende Verbindung ist in Fig. 3 bei 43 angedeutet.

Die Darstellung in Fig. 3 zeigt, daß der Führungskörper 12 die Schlitze 26 in einer ungleichmäßigen Verteilung enthält, wodurch die Lage der Klappankerverlängerungen 23 entsprechend dem idealen Verlauf der Drucknadeln 14 automatisch beim Einlegen in die Schlitze 26 erreicht wird, trotzdem die Klappanker 22 unter regelmäßigen Abständen angeordnet sind.

Fig. 4 zeigt eine Schräglage einer Klappankerverlängerung 23 in einem Klappanker 22, die sich dadurch einstellt, daß die Klappankerverlängerung 23 eine von der genau radialen Lage abweichende Lage hat, um eine vorgegebene Lage des Drucknadelendes außerhalb des Mittelpunktes der Kreisanordnung zu ermöglichen.

## Patentansprüche

1. Nadeldruckkopf mit ringförmig angeordneten Klappankermagneten (16) als Antriebe für die Drucknadeln (14) eines in der Ringanordnung mittig liegenden Drucknadelbündels, das in einem rohrförmigen, orthogonal zur Ringebene gehaltenen Führungskörper (12) geführt ist, der an seinem den Klappankern (22, 23) zugewandten Eintrittsende axial verlaufende Schlitzöffnungen (26) jeweils für einen Klappanker (23) hat und in eine ihn und die Klappankermagnete (16) aufnehmende Halterung (10) bis zu einer Stellung eingeschoben ist, in der sein Eintrittsende die auf die Drucknadeln einwirkenden Klappankerenden in den Schlitzöffnungen (26) aufnehmen kann, dadurch gekennzeichnet, daß der Führungskörper (12) in der Halterung (10) aus der die Klappankerenden aufnehmenden Stellung bis zu einer Betriebsstellung, in der die Klappankerenden außerhalb der Schlitzöffnungen (26) liegen, verschiebbar ist.

2. Nadeldruckkopf nach Anspruch 1, dadurch gekennzeichnet, daß jeder Klappanker (22) einen Schlitz (42) zur Aufnahme einer eine Drucknadel (14) tragenden und das Klappankerende bildenden Klappankerverlängerung (23) enthält.

3. Nadeldruckkopf nach Anspruch 2, dadurch gekennzeichnet, daß der Schlitz (42) breiter als die Dicke der Klappankerverlängerung (23) ist.

4. Nadeldruckkopf nach einem der Ansprüche 1 bis 3, dadurch gekennzeichnet, daß die Halterung (10) ein ringförmiger, einseitig offener Becher ist, in dessen zylindrischen Mittelteil (11) der Führungskörper (12) einsteckbar ist.

5. Nadeldruckkopf nach Anspruch 4, dadurch gekennzeichnet, daß der zylindrische Mittelteil (11) des Bechers (10) in einem über die geschlossene Seite hinausragenden Abschnitt (11) eine quer zur Zylinderachse liegende Gewindebohrung enthält und daß der Führungskörper (12) eine äußere, in axialer Richtung verlaufende Nut (30 für eine in der Gewindebohrung angeordnete Stellschraube (31) hat.

6. Verfahren zur Montage eines Nadeldruckkopfes nach einem der Ansprüche 1 bis 5, bei dem der Führungskörper (12) mit den in ihm angeordneten Drucknadeln (14) in die Halterung (10) eingeschoben wird, dadurch gekennzeichnet, daß die Klappankermagnete (16) in die Halterung (10) eingesetzt werden, daß die auf die Drucknadeln einwirkenden Klappankerenden 23 in die Schlitzöffnungen des Führungskörpers eingesetzt und in ihnen in einer gemeinsamen Ebene entsprechend der Verteilung der Drucknadeln (14) fixiert (32) werden, daß die aus Klappankerenden, Drucknadeln (14) und Führungskörper (12) gebildete Einheit dann in die Halterung (10) so weit eingeschoben wird, daß die Klappankerenden eine vorgegebene Betriebslage relativ zu den Klappankermagneten (16) einnehmen, wonach die Fixierung (32) entfernt wird, und daß der Führungskörper (12) dann relativ zu den Drucknadeln (14) verschoben wird, bis er in seine die Klappankerenden freigebende Betriebsstellung gelangt.

7. Verfahren nach Anspruch 6, dadurch gekennzeichnet, daß die Klappankerenden vorübergehend anliegend an den Schlitzöffnungsenden fixiert werden.

8. Verfahren nach Anspruch 6 oder 7, dadurch gekennzeichnet, daß die Klappankerverlängerungen (23) nach dem Einsetzen des Führungskörpers (12) in die Halterung (10) in dem jeweiligen Schlitz (42) des Klappankers (22) befestigt werden.

9. Verfahren nach Anspruch 8, dadurch gekennzeichnet, daß die Klappankerverlängerungen (23) verschweißt oder verlötet werden.

10. Verfahren nach Anspruch 8 oder 9, dadurch gekennzeichnet, daß die Klappanker (22) vor dem Einsetzen des Führungskörpers (12) in die Halterung (10) montiert und während ihrer Verbindung mit den Klappankerverlängerungen (23) in einer vorgegebenen Hublage gehalten werden.

## Revendications

1. Tête d'impression à aiguilles avec des aimants à armature battante (16), à disposition annulaire; servant d'organes d'entraînement pour les aiguilles d'impression (14) d'un faisceau d'aiguilles d'impression situé au centre de la disposition annulaire qui est tenu en position orthogonale au plan de l'anneau et guidé dans un corps de guidage (12) tubulaire ayant à son extrémité d'entrée tournée vers les armatures battantes (22, 23) des ouvertures en fente (26) s'étendant en sens axial respectivement pour chaque armature battante (23) et qui est introduit dans un corps de maintien (10) contenant ce corps de guidage et les aimants à armature battante (16) jusqu'à une position où son extrémité d'entrée peut recevoir dans les ouvertures en fente (26) les parties extrêmes des armatures battantes agissant sur les aiguilles d'impression, caractérisée en ce que le corps de guidage (12) est déplaçable dans le corps de maintien (10) depuis la position où il contient les parties extrêmes des armatures battantes jusqu'à une position de travail où les parties extrêmes des armatures battantes se trouvent à l'extérieur des ouvertures en fente (26).

2. Tête d'impression à aiguilles selon la revendication 1, caractérisée en ce que chaque armature battante (22) a une fente (42) pour la réception d'un prolongement (23) d'armature battante constituant une partie extrême d'armature battante et portant une aiguille d'impression (14).

3. Tête d'impression à aiguilles selon la revendication 2, caractérisée en ce que la fente (42) est plus large que l'épaisseur du prolongement (23) de l'armature battante.

4. Tête d'impression à aiguilles selon l'une quelconque des revendications 1 à 3, caractérisée en ce que le corps de maintien (10) est analogue à une coupe annulaire, ouverte d'un seul côté, dans la partie médiane (11) cylindrique de laquelle le corps de guidage (12) peut être enfilé.

5. Tête d'impression à aiguilles selon la revendication 4 caractérisée en ce que la partie médiane (11) cylindrique de la coupe (10) contient dans un tronçon (11) en saillie au-delà du côté fermé un trou fileté disposé transversalement à l'axe du cylindre et le corps de guidage (12) a une rainure (30) extérieure disposée en sens axial pour une vis de blocage (31) vissée dans le trou fileté.

6. Procédé pour le montage d'une tête d'impression à aiguilles conforme à l'une quelconque des revendications 1 à 5 selon lequel le corps de guidage (12) est introduit dans le corps de maintien (10) avec les aiguilles d'impression (14) disposées dans ce corps de guidage, caractérisé en ce que les aimants à armature battante (16) sont introduits dans le corps de maintien (10), les parties extrêmes des armatures battantes (23) agissant sur les aiguilles d'impression sont introduites dans les ouvertures en fente du corps de guidage et sont fixées (32) dans un plan commun à l'intérieur desdites ouvertures en correspondance avec la répartition des aiguilles d'impression (14), l'unité composée des parties extrêmes des armatures battantes, des aiguilles d'impression (14) et du corps de guidage (12) est alors introduite dans le corps de maintien (10) jusqu'à ce que les parties extrêmes des armatures battantes prennent une position prédéfinie de travail par rapport aux aimants à armature battante (16), après quoi le dispositif de fixation (32) est supprimé et le corps de guidage (12) est alors déplacé par rapport aux aiguilles d'impression (14) jusqu'à ce qu'il atteigne sa position de travail à laquelle les parties extrêmes des armatures battantes sont libérées.

7. Procédé selon la revendication 6 caractérisé en ce que les parties extrêmes des armatures battantes sont fixées passagèrement en étant au voisinage des extrémités des ouvertures en fente.

8. Procédé selon la revendication 6 ou 7, caractérisé en ce que les prolongements (23) des armatures battantes sont fixées dans la fente (42) correspondante de l'armature battante (22) après l'introduction du corps de guidage (12) dans le corps de maintien (10).

9. Procédé selon la revendication 8, caractérisé en ce que les prolongements (23) des armatures battantes sont soudés ou brasés.

10. Procédé selon la revendication 8 ou 9 caractérisé en ce que les armatures battantes (22) sont montées avant l'introduction du corps de guidage (12) dans le corps de maintien (10) et sont tenues à une position de levée prédéfinie pendant leur assemblage avec les prolongements (23) des armatures battantes.

## Claims

1. A needle print head provided with annularly arranged clapper-style armatures of electromagnets (16) as drives for the print needles (14) of a bundle of print needles situated centrally in the annular arrangement which is guided in a tubular guiding member (12) held at right angles to the plane of the annular arrangement which at its input end facing the clapper-style armatures (22, 23) has axially extending slot openings (26) for one clapper-style armature (23) respectively, and is inserted into a holder (10) receiving it and the clapper-style armature of electromagnets (16) as far as a position in which its input end can receive into the slit openings (26) the ends of the clapper-style armatures acting onto the print needles, characterized in that the guiding member (12) can be moved in the holder (10) from the position receiving the ends of the clapper-style armatures as far as an operational position in which the ends of the clapper-style armatures lie outside the slit openings (26).

2. A needle print head according to claim 1, characterized in that each clapper-style armature (22) contains a slit (42) to receive a clapper-style armature extension (23) carrying a print needle (14) and forming the end of the clapper-style armature.

3. A needle print head according to claim 2, characterized in that the slit (42) is wider than the thickness of the clapper-style armature extension (23).

4. A needle print head according to one of claims 1 to 3, characterized in that the holder (10) is an annular bowl open on one side into the centre part (11) of which the guiding member (12) is insertable.

5. A needle print head according to claim 4, characterized in that the cylindrical centre portion (11) of the bowl (10) contains in a portion (11) protruding over the closed side a threaded hole situated transversally to the cylinder axis, and in that the guiding member (12) has an outer groove (30) extending in axial direction for a set screw (31) provided in the threaded hole.

6. A method of assembly of a needle print head according to one of claims 1 to 5 wherein the guiding member (12) is pushed into the holder (10) together with the print needles (14) arranged in it, characterized in that the clapper-style armatures of electromagnets (16) are inserted into the holder (10), in that the ends of the clapper-style armatures (23) acting onto the print needles are inserted into the slit openings of the guiding member and are fixed (32) thereinto in a common plane corresponding to the distribution of the print needles (14), in that the unit formed from the ends of the clapper-style armatures, the print needles (14) and guiding member (12) is then pushed into the holder (10) to such an extent that the ends of the clapper-style armatures assume relative to the clapper-style armatures of electromagnets (16) preset operational position whereby the fixing (32) is moved away, and in that the guiding member (12) is then moved relative to the print needles (14) until it reaches its operational position releasing the ends of the clapper-style armatures.

7. A method according to claim 6, characterized in that the ends of the clapper-style armatures are provisionally fixed in application on the ends of the slit openings.

8. A method according to claim 6 or 7, characterized in that the clapper-style armature extensions (23), are after the insertion of the guiding member (12) into the holder (10) secured in the respective slit (42) of the clapper-style armature (22).

9. A method according to claim 8, characterized in that the clapper-style armature extensions (23) are welded or soldered.

10. A method according to claim 8 or 9, characterized in that the clapper-style armatures (22) are mounted into the holder (10) before the insertion of the guide member (12) and during their connection with the clapper-style armature extensions (23) are held in a pre-set lift position.
